# EUROPÄISCHE PATENTSCHRIFT

(11) **EP 1 092 538 B1**
(45) Veröffentlichungstag und Bekanntmachung des Hinweises auf die Patenterteilung: **19.03.2003**
(21) Anmeldenummer: 00120904.8
(22) Anmeldetag: 26.09.2000
(51) Int. Cl.: B41F 21/10, B41F 22/00

(54) **Umführtrommel für Bogendruckmaschinen**
Transfer drum for sheet-fed printing machines
Tambour de transfert pour une machine à imprimer des feuilles

(30) Priorität: 16.10.1999 DE 29918309 U
(43) Veröffentlichungstag der Anmeldung: 18.04.2001
(73) Patentinhaber: MAN Roland Druckmaschinen AG, 63075 Offenbach (DE)
(72) Erfinder: Grasme, Hans Walter, 62195 Wiesbaden (DE); Pietsch, Erich, 63073 Offenbach (DE); Schild, Helmut, 61449 Steinbach/Ts. (DE); Walther, Thomas, 63579 Freigericht (DE)
(74) Vertreter: Stahl, Dietmar

(56) Entgegenhaltungen:
- DD-A- 258 400
- DE-A- 2 708 478
- DE-A- 3 602 084
- DE-A- 4 431 114
- DE-C- 725 705
- DE-C- 4 111 262

## Beschreibung

Die Erfindung betrifft eine Umführtrommel für Bogendruckmaschinen gemäß dem Oberbegriff von Anspruch 1.

### [Stand der Technik]

Bei Bogendruckmaschinen werden die zu bedruckenden Bogen mittels Umführtrommeln zwischen den Druckwerken transportiert. Um ein Abschmieren der Bogen an der bedruckten Seite zu verhindern, sind eine Vielzahl von Bauformen derartiger Umführtrommeln bekannt geworden. Die Umführtrommeln können beispielsweise als Zylinder aufgebaut sein, wobei hier jedoch der Bogen mit der bedruckten Seite flächig in Kontakt mit der Zylinderoberfläche kommt.

Weitere typische Bauformen für Umführtrommeln sind die als Transferter bezeichneten Umführtrommeln der Druckmaschinen R700, R900 der MAN Roland Druckmaschinen AG. Diese Umführtrommeln sind im wesentlichen als Kasten aufgebaut, wobei die den Bogen zugewandten Außenseiten des Kastens entweder eben bzw. konkav und/oder konvex gewölbt ausgebildet sind. Diese Außenflächen der Transferter können geschlossen oder mittels Durchbrüchen luftdurchlässig gestaltet sein.

Diesen Transfertern sind zusätzlich mit Blas- und/oder Saugluft beaufschlagbare Bogenleitbahnen im unteren Bereich zugeordnet, wodurch zusätzlich die Gefahr des Abschmierens der bedruckten Seite des Bogens minimiert wird. Dies gilt sowohl für sehr dünne als auch für dicke Bedruckstoffe (Karton, Kunststofffolien).

Mögliche Bauformen der beschriebenen Transferter sind aus der DE 44 31 114 A1 bekannt. Die in dieser Schrift gezeigten Transferter weisen wenigstens zwei Greiferbrücken auf, die gleichmäßig am Umfang der Umführtrommel verteilt angeordnet sind. Die Außenflächen dieser prismatisch aufgebauten Transferter sind durch Ebenen gebildet, die zu den transportierten Bogen gewandten Außenseiten können jedoch auch konkav und/oder konvex gewölbt ausgebildet sein.

Bei sehr biegesteifen Bedruckstoffen (Schwerkarton, Wellpappe) besteht jedoch die Gefahr, dass gerade das Ende des Bogens nach dem Passieren des letzten Druckspaltes sowie nach Übergabe an den nächsten Gegendruckzylinder an der Außenfläche des Transferters (der Umführtrommel) anschlägt und es so zum Abschmieren kommt.

Aus diesem Grunde ist es bekannt, die zuvorstehend beschriebenen Umführtrommeln mittels als Kappen bzw. Bügeln ausgebildeten Bogenführungen zu versehen. Diese Trommelkappen bzw. Bügel sind aus farbabstossendem Material gefertigt, so dass sich der Bogen insbesondere mit nicht druckenden Stellen abstützten kann. Ein sinnvoller Einsatz derartiger Einrichtungen ist jedoch nur dann möglich, wenn der Druckbogen entsprechende farbfreie Stellen im Sujet aufweist. Gerade schwere und biegesteife Bedruckstoffe, wenn auch weitestgehend vollflächig bedruckt, erschweren jedoch die Verwendung derartiger Einrichtungen bzw. machen den Einsatz derartiger Einrichtungen gar unmöglich. Beim Einsatz von Bedruckstoffen mit hohem Flächengewicht kann es ferner auch zur Beschädigung der Oberfläche im nicht bedruckten Bereich kommen. Auch dadurch wird Makulatur verursacht.

Die DE 41 11 262 C1 beschreibt eine Bogenführung an Bogenführungstrommeln von Bogendruckmaschinen, bei welcher der zu transportierende Bogen durch zwei den Kanten des Bogens zugeordnete und diesen an konischen Stützflächen tragende Stützscheiben gehalten wird. Die als Kegelradsegmente ausgebildeten Stützscheiben sind entsprechend dem Bogenformat auf der Achse der Trommel einstellbar montiert. Diese vorbekannte Bogenführungstrommel weist lediglich eine Greiferbrücke auf, d.h. die Trommel dreht eintourig.

Aus der DE-PS 725 705 ist eine Umführtrommel innerhalb einer Blechdruckmaschine bekannt, wobei die Umführtrommel zwei Greiferbrücken aufweist. Diese vorbekannte Umführtrommel besteht im wesentlichen aus einer Welle, an der die Greiferbrücken mittels radial verlaufenden Tragarmen befestigt ist. Unterhalb der Greiferbrücke und innerhalb der die Greiferbrücke tragenden Tragarme sind entsprechend dem Format der Blechtafeln verstellbar Stützscheiben mit konischen Tragflächen angeordnet.

Auch im Falle der letztgenannten Schrift sind die auf den Kantenbereich des Bogens einwirkenden Stützkörper als Scheiben ausgebildet, so dass eine derartige Bogenführungseinrichtung bei einer wie in der DE 44 31 114 A1 beschriebenen Umführtrommel mit zwei oder mehreren Greiferbrücken nicht verwendbar ist. Um gerade bei schnelldrehenden Bogendruckmaschinen eine passgerechte Bogenübergabe zu erzielen, müssen die Umführtrommeln eine ausreichend große Stabilität aufweisen, so dass entsprechend groß gestaltete und derartige Scheiben aufnehmende Durchbrüche durch den Trommelkörper nicht möglich sind.

Aus der DD-A-258 400 ist eine Leiteinrichtung für biegesteife Materialien bekannt, bei der Stützscheiben auf einer Trommelwelle angebracht sind, welche konische Stützflächen aufweisen und die Bogen über deren Seitenkanten tragen.

Aus DE-A-36 02 084 ist eine Bogenüberführtrommel zwischen den Druckwerken von Rotationsdruckmaschinen bekannt, bei welcher zwischen den Greiferreihen Leitflächen vorgesehen sind, die zum Trommelumfang im Wesentlichen als Sekante verlaufen. Diese Leitflächen wirken gegebenenfalls mit der nachlaufenden Kante eines Bogens zusammen.

Aus der DE-A-27 08 478 ist eine Übergabe- und Wendetrommel für eine Bogenrotationsdruckmaschine bekannt. Der Verstellmechanismus zum Umschalten von Schöndruck auf Schön- und Widerdruck umfasst hier eine axiale Verschiebung einer Rillenscheibe.

### [Aufgabe der Erfindung]

Aufgabe der vorliegenden Erfindung ist es daher, eine Umführtrommel für Bogendruckmaschinen gemäß dem Oberbegriff von Anspruch 1 derartig zu erweitern, so dass eine sichere und vom Sujet unabhängige abschmierfreie Führung gerade von schweren und biegesteifen Bedruckstoffen möglich ist.

Gelöst wird diese Aufgabe durch die kennzeichnenden Merkmale von Anspruch 1. Weiterbildungen der Erfindung ergeben sich aus den Unteransprüchen.

### [Beispiele]

Gemäß der Erfindung ist vorgesehen, dass die Umführtrommel zwischen den Greiferbrücken an den den Bogen zugewandten Außenseiten jeweils den beiden Seitenkanten der Bogen zugeordnete und auf die Formatbreite des Bogens einstellbare, als aufsetzbare Kappen ausgebildete und den Bogen mittels konisch zur Bogenfläche verlaufender Tragflächen haltende Stützkörper aufweist. Diese als Trapezbleche ausgebildeten Stützkörper sind gemäß der Erfindung über eine gemeinsame zentrale Einstellvorrichtung auf die Formatbreite des Bogens justierbar. So ist gewährleistet, dass durch ein Minimum an Handhabungen die den beiden Seitenkanten des Bogens zugeordneten Trapezbleche optimal eingestellt werden können. Die zentrale Einstellvorrichtung kann zusätzlich mit einer Skalierung versehen sein, so dass die Einstellung auf das Bogenformat einfach über eine Skala erfolgt.

Die erfindungsgemäß vorgesehenen Trapezbleche mit den konisch zur Bogenfläche verlaufenden Stützflächen sind bei einer Trommel mit zwei Greiferbrücken an den beiden gegenüberliegenden und den Bogenflächen zugewandten Außenseiten der als Kasten ausgebildeten Umführtrommel zugeordnet. Dabei kann vorgesehen sein, dass jeweils einem Paar der Trapezbleche eine diese gemeinsam verstellende Einstellvorrichtung zugeordnet ist. Weiterbildend kann ferner vorgesehen sein, dass die insgesamt vier Trapezbleche an den beiden Außenseiten der Umführtrommel über eine gemeinsame Stellvorrichtung einstellbar sind.

Die Trapezbleche mit den konischen Stützflächen für die Bogenkanten sind an jeder zur Bogenfläche zugeordneten Außenseite der Umführtrommel mittels einer als Geradführung ausgebildeten Traverse verschiebbar angeordnet. An dieser Traverse können dem Bogenformat entsprechende Markierungen angebracht sein.

Als zentrale Stellvorrichtung für jeweils ein Paar oder sämtliche Trapezbleche an einer Umführtrommel kommen eine Vielzahl von Mechanismen in Betracht. Insbesondere kann die zentrale Stellvorrichtung für ein Paar Trapezbleche als eine Stellspindel ausgebildet sein, welche über ein Rechtsgewinde mit dem einen und über ein Linksgewinde mit dem anderen Trapezblech verbunden ist. Durch Verdrehen der Gewindespindel werden so die beiden Trapezbleche zur Maschinenmitte hin bzw. von der Maschinenmitte nach außen bewegt. Das Betätigen der Gewindespindel kann manuell über ein Werkzeug oder über einen am Trommelkörper angebrachten Stellmotor fernsteuerbar erfolgen.

Des weiteren erfolgt die Erläuterung eines Ausführungsbeispiels der Erfindung anhand der Zeichnung.

Es zeigt:
- Fig. 1: eine Umführtrommel gemäß der Erfindung zwischen zwei Druckwerken,
- Fig. 2: eine Draufsicht auf die Umführtrommel gemäß Figur 1 mit der erfindungsgemäßen Bogenführungseinrichtung, und
- Fig. 3: eine zentrale Einstellvorrichtung für ein Paar der erfindungsgemäßen Stützkörper.

Fig. 1 zeigt eine als Kasten ausgebildete Umführtrommel 1 zwischen zwei Gegendruckzylindern 2 zweier Druckwerke einer Bogenoffsetdruckmaschine. Die Umführtrommel weist zwischen den beiden Greiferbrücken 1.1, 1.2 konvexe Außenseiten auf, welche den zu transportierenden Bogen zugewandt sind. Den Seitenkanten eines zu transportierenden Bogens 4 sind jeweils an der A- und B-Seite der Maschine als Kappen ausgebildete Stützkörper 3 zugeordnet, welche gemäß einer bevorzugten Ausführungsform der Erfindung als trapezförmige Bleche (Trapezbleche) ausgebildet sind. Die Stützkörper 3 weisen konisch zur Fläche des Bogens 4 verlaufende Stützflächen 5 auf, an denen sich ein zu transportierender Bogen 4 über die Seitenkanten abstützen kann. Die Stützflächen 5 sind vorzugsweise aus farbabstoßendem Material, insbesondere Edelstahlblech gefertigt.

Fig. 2 zeigt eine Draufsicht auf eine Umführtrommel 1, wie diese in Figur 1 gezeigt ist. An den beiden Außenseiten der als Kasten aufgebauten Umführtrommel 1 sind jeweils ein Paar Stützkörper 3 mit konisch zur Fläche 4 des Bogens 4 verlaufenden Stützflächen 5 befestigt. Durch die Doppelpfeile ist angedeutet, dass die Stützkörper 3 mit den Stützflächen 5 entsprechend dem Format des Bogens 4 einstellbar sind. Weiterhin ist in Figur 2 dargestellt, dass sich ein durch die Umführtrommel 1 transportierter Bogen über die Seitenkanten an den Stützflächen 5 der Stützkörper 3 abstützen kann. Somit kann die bedruckte Seite des Bogens 4 nicht mit den Außenseiten der kastenförmig aufgebauten Umführtrommel 1 in Kontakt kommen.

Figur 3 zeigt erfindungsgemäß eine ein Paar Stützkörper 3 (Trapezbleche) gemeinsam verstehende Einstellvorrichtung. Diese besteht aus einer Gewindespindel 6 mit einer vorzugsweise mittig angeordneten Betätigungseinrichtung 7. Die Gewindespindel 6 ist an der einen Hälfte über ein Rechtsgewinde mit dem einen Stützkörper 3 und über ein Linksgewinde mit dem anderen Stützkörper 3 verbunden. Da das Rechts- und Linksgewinde gleiche Gewindungssteigungen aufweisen, führt ein Verdrehen der Gewindespindel 6 über eine Betätigungseinrichtung 7 zu einer Bewegung der beiden Stützkörper 3 um gleiche Wegbeträge. Die Stützkörper 3 sind über nicht dargestellte Führungsmittel (Geradführungen) an den Außenseiten der Umführtrommel 1 lösbar befestigt.

Die der Gewindespindel 6 gemäß Figur 3 zugeordnete Betätigungseinrichtung 7 kann eine manuell bzw. mit Werkzeug zu bedienende Einrichtung sein. Gemäß einer Ausführungsform der Erfindung kann dies ein Schneckentrieb sein. Gemäß einer weiteren Ausführungsform der Erfindung kann vorgesehen sein, dass der zentralen Betätigungseinrichtung 7 ein fernansteuerbar Elektromotor zugeordnet ist. Die Betätigungseinrichtung 7 kann auch einer weiteren Gewindespindel 6 eines weiteren Paares Stützkörper 3 zugeordnet sein. Somit lassen sich bei einer Umführtrommel 1 mit zwei Greiferbrücken (siehe Figur 1) alle vier Stützkörper 3 durch eine Bedienhandlung gleichzeitig auf das Format der Bogen 4 einstellen.

### [Bezugszeichenliste]

- 1: Umführtrommel
- 1.1: Greiferbrücke
- 1.2: Greiferbrücke
- 2: Gegendruckzylinder
- 3: Stützkörper (Trapezblech)
- 4: Bogen
- 5: Stützfläche (Stützkörper 3)
- 6: Gewindespindel
- 7: Betätigungseinrichtung

## Patentansprüche

1. Umführtrommel für Bogendruckmaschinen, wobei die Umführtrommel (1) wenigstens zwei gleichmäßig um den Umfang verteilte Greiferbrücken (1.1, 1.2) aufweist und an der Umführtrommel (1) zwischen zwei benachbarten Greiferbrücken (1.1, 1.2) jeweils ein Paar entsprechend dem Format der zu transportierenden Bogen (4) verstellbarer Stützkörper (3) lösbar befestigt sind, weiche konisch zur Fläche der zu transportierenden Bogen (4) verlaufende und mit den Seitenkanten der Bogen (4) zusammenwirkende Stützflächen (5) aufweisen,
**dadurch gekennzeichnet,**
**dass** die Umführtrommel (1) zwischen jeweils benachbarten Greiferbrücken (1.1, 1.2) aus ebenen und / oder konvexen und / oder konkaven Flächen gebildete Außenseiten aufweist, dass die Stützkörper (3) mit den Stützflächen (5) als gewinkelte Bleche ausgebildet sind, und dass jeweils einem Paar Stützkörper (3) eine gemeinsame Einstellvorrichtung (6, 7) zugeordnet ist.

2. Umführtrommel nach Anspruch 1,
**dadurch gekennzeichnet,**
**dass** die Stützkörper (3) auf einer als Geradführung ausgebildeten Traverse angebracht sind.

3. Umführtrommel nach Anspruch 1,
**dadurch gekennzeichnet,**
**dass** die Einstellvorrichtung als eine Gewindespindel (6) ausgebildet ist.

4. Umführtrommel nach Anspruch 3,
**dadurch gekennzeichnet,**
**dass** die Gewindespindel (6) mit einem Ende über ein Links- and mit dem anderen Ende über ein Rechtsgewinde mit dem jeweiligen Stützkörper (3) verbunden ist.

5. Umführtrommel nach einem der vorhergehenden Ansprüche,
**dadurch gekennzeichnet,**
**dass** der gemeinsamen Einstellvorrichtung eine Betätigungseinrichtung (7) zugeordnet ist.

6. Umführtrommel nach Anspruch 5,
**dadurch gekennzeichnet,**
**dass** die Betätigungsvorrichtung (7) manuell bzw. mittels einem Werkzeug betätigbar ist.

7. Umführtrommel nach Anspruch 5,
**dadurch gekennzeichnet,**
**dass** die Betätigungseinrichtung (7) einen fernansteuerbaren Motor aufweist.

## Claims

1. Transfer drum for sheet printing presses, wherein the transfer drum (1) has at least two gripper bridges (1.1, 1.2) evenly distributed around the periphery and on the transfer drum (1) are releasably fixed between two neighbouring gripper bridges (1.1, 1.2) in each case a pair of support bodies (3) adjustable corresponding to the format of the sheets (4) to be transported, which have support surfaces (5) running conically relative to the surface of the sheets (4) to be transported and cooperating with the side edges of the sheet (4), **characterised in that** the transfer drum (1) between in each case neighbouring gripper bridges (1.1, 1.2) has exterior sides formed of flat and/or convex, and/or concave surfaces, that the support bodies (3) are constructed with the support surfaces (5) as angled sheets and that, in each case, a pair of support bodies (3) is fitted to a common adjustment device (6, 7).

2. Transfer drum according to Claim 1, **characterised in that** the support bodies (3) are fitted to a cross-member constructed as a straight line guide.

3. Transfer drum according to Claim 1, **characterised in that** the adjusting device is constructed as a threaded spindle (6).

4. Transfer drum according to Claim 3, **characterised in that** the threaded spindle (6) is connected with one end via a left and with the other end via a right hand thread with the respective support body (3).

5. Transfer drum according to one of the preceding Claims, **characterised in that** an actuation device (7) is fitted to the common adjustment device.

6. Transfer drum according to Claim 5, **characterised in that** the actuation unit (7) can be actuated manually or by means of a tool.

7. Transfer drum according to Claim 5, **characterised in that** the actuation device (7) has a remotely controllable motor.

## Revendications

1. Tambour de renvoi pour des machines d'impression de feuilles, le tambour de renvoi (1) présentant au moins deux ponts de pinces (1.1, 1.2) répartis uniformément sur la périphérie et, sur le tambour de renvoi (1), entre deux ponts de pinces voisins (1.1, 1.2), il est fixé de façon amovible, à chaque fois, une paire de corps d'appui (3) réglables de façon correspondant au format des feuilles (4) à transporter, corps qui présentent des surfaces d'appui (5) s'étendant de façon conique par rapport à la surface des feuilles (4) à transporter et coopérant avec les bords latéraux des feuilles (4),
**caractérisé en ce que** le tambour de renvoi (1) entre des ponts de pinces à chaque fois voisins (1.1, 1.2) présente des faces externes formées à partir de surfaces planes et/ou convexes et/ou concaves, **en ce que** les corps d'appui (3) avec les surfaces d'appui (5) sont réalisés comme des tôles coudées, et **en ce que**, à chaque fois, un dispositif de réglage commun (6, 7) est associé é une paire de corps d'appui (3).

2. Tambour de renvoi selon la revendication 1,
**caractérisé en ce que** les corps d'appui (3) sont agencés sur une traverse réalisée comme guide rectiligne.

3. Tambour de renvoi selon la revendication 1,
**caractérisé en ce que** le dispositif de réglage est réalisé sous forme d'une. tige filetée (6).

4. Tambour de renvoi selon la revendication 3,
**caractérisé en ce que** la tige filetée (6) est reliée par une extrémité, via un filetage à gauche, et par l'autre extrémité, via un filetage à droite, au corps d'appui respectif (3).

5. Tambour de renvoi selon une des revendications précédentes,
**caractérisé en ce que** le dispositif de réglage commun est associé é un dispositif d'actionnement (7).

6. Tambour de renvoi selon la revendication 5,
**caractérisé en ce que** le dispositif d'actionnement (7) peut être actionné manuellement ou au moyen d'un outil.

7. Tambour de renvoi selon la revendication 5,
**caractérisé en ce que** le dispositif d'actionnement (7) présente un moteur télécommandable.
